# FASCICULE DE BREVET EUROPEEN

(11) **EP 4 062 786 B1**
(45) Date de publication et mention de la délivrance du brevet: **08.10.2025**
(21) Numéro de dépôt: 21164096.6
(22) Date de dépôt: 22.03.2021
(51) Int. Cl.: A43B 5/04, A43C 11/14

(54) **SANGLE DE SERRAGE POUR CHAUSSURE DE SPORT ET CHAUSSURE DE SKI AVEC LE MEME**
SPANNRIEMEN FÜR SPORTSCHUH UND SKISCHUH MIT DEM GLEICHEN
CLAMPING STRAP FOR A SPORTS SHOE AND SKI SHOE WITH THE SAME

(43) Date de publication de la demande: 28.09.2022
(73) Titulaire: Rossignol Lange S.R.L., 31044 Montebelluna (IT)
(72) Inventeur: FRANCO, Ornella, 31044 Montebelluna (IT)
(74) Mandataire: Alatis

(56) Documents cités:
- WO-A1-2016/075621
- DE-U1- 202019 104 090
- FR-A1- 2 876 883
- FR-A1- 2 897 757

## Description

L'invention s'applique au domaine du réglage des chaussures destinées aux activité sportives.

Plus précisément, l'invention concerne les moyens dont dispose le sportif pour ajuster la tension de serrage de la partie haute des chaussures autour de son pied et/ou de sa jambe.

En particulier, ces moyens de serrage sont indispensables sur les chaussures destinées à la pratique des sports de glisse (ski de fond, patinage, snowboard, ...) et, en particulier, à celles utilisées pour le ski alpin et le ski de randonnée, car la partie haute de ces chaussures monte généralement très haut sur la jambe autour du tibia et au-dessus des malléoles.

Or, la maîtrise de la trajectoire et donc les performances ainsi que la sécurité du skieur nécessitent l'absence de jeu ou tout au moins une forte tension de serrage entre la jambe et l'ouverture supérieure de la chaussure. Cette contrainte implique, à la fois, une emprise de la jambe dans la partie haute de la chaussure et un contact d'appui ferme de la partie avant du tibia contre la languette portée par le chausson intérieur logé dans la coque rigide de la chaussure de ski.

En outre, ces moyens de serrage sont essentiels du fait que, pour des raisons de confort, le chausson intérieur et sa languette sont généralement réalisés en une matière souple (mousse, ...) et donc élastiquement déformable. Par conséquent, il est nécessaire de comprimer cette matière sous contraintes autour du tibia dans la partie avant de la jambe pour éviter la présence d'un jeu trop important et assurer une transmission efficace des efforts vers le ski.

Enfin, les différences de morphologie entre les skieurs imposent naturellement des réglages différents de la tension de serrage du collier de la chaussure autour de leur jambe.

Le brevet FR2901970A1 décrit de tels moyens de serrage qui comprennent une bande de matériau inextensible entourant la partie haute ou collier de la chaussure et portant un élément de réglage de la tension de serrage de la bande sous forme d'un tronçon auto-agrippant. Par ailleurs les moyens de serrage de cette sangle comprennent une plaque arrière d'ancrage pourvue d'organes souples et élastiques (boucles de câble, anneaux, soufflets, ressorts, ...) assurant la liaison longitudinale avec les deux extrémités respectives de la bande, de part et d'autre de la plaque arrière.

Cependant, la plaque arrière des moyens de serrage est ici solidaire de la chaussure et il n'est donc pas possible de la déplacer latéralement, ni de tourner la bande autour du collier. Par conséquent, l'enseignement de cet art antérieur n'est pas satisfaisant car il n'offre pas aux skieurs la possibilité d'un réglage fin et adapté du serrage à leur propre morphologie.

Par ailleurs, le WO2016075621 et le FR2876883 décrivent des sangles comprenant deux tronçons qui sont, respectivement, soit superposés, soit disposés l'un au-dessus de l'autre et qui se raccordent à un unique tronçon longitudinal mais ne permettant toutefois qu'un réglage d'un seul côté de la longueur de la sangle.

DE 20 2019 104090 U1 divulgue une sangle réalisée en une seule pièce continue.

Dans ce contexte, l'invention vise à surmonter les problèmes techniques soulevés précédemment en proposant un moyen de réglage perfectionné offrant plusieurs degrés d'ajustement de la tension de serrage de la jambe au niveau de la partie haute de la chaussure ainsi que différentes orientations et adaptations de la force d'appui de la chaussure sur l'avant de la jambe.

Le but de l'invention est atteint au moyen d'une sangle de serrage pour chaussure de sport de glisse se prolongeant le long de la jambe par une partie haute, ladite sangle comprenant une bande destinée à entourer la partie haute pour serrer le bas de la jambe, ladite sangle étant formée de deux tronçons longitudinaux indépendants, et étant retenue sur la partie haute, ladite bande est raccordée sur l'avant à un élément d'appui central qui est libre en translation dans le prolongement des deux tronçons longitudinaux de la bande auxquels ledit élément d'appui est raccordé par des éléments de liaison assurant, de part et d'autre dudit élément central, un double réglage de la longueur de la sangle, les extrémités de ladite bande étant libres et pourvues chacune d'un organe d'accrochage en boucle sur elle-même autour desdits éléments de liaison.

Selon une caractéristique avantageuse, les éléments de liaison sont constitués d'anneaux dans lesquels passent les extrémités des tronçons longitudinaux de la bande.

Selon une variante de réalisation de la sangle de l'invention, au moins l'un des anneaux est ouvert pour permettre la séparation du tronçon correspondant de la bande.

Selon une autre variante, la bande est fixée sur le la partie haute et à l'arrière de la chaussure. Le cas échéant, la bande est formée de deux tronçons indépendants fixés sur l'arrière du cette partie haute.

Selon une autre caractéristique les extrémités des deux tronçons longitudinaux de la bande sont libres et pourvues chacune d'un organe d'accrochage en boucle sur elle-même autour des éléments de liaison.

Selon une variante spécifique de réalisation, cet organe d'accrochage est constitué d'une portion de ruban auto-agrippant solidaire de la bande.

Selon encore une autre variante, les éléments de liaison sont élastiquement déformables. De même, l'élément d'appui central peut-être, au moins partiellement, élastiquement déformable.

De préférence, la bande est réalisée avec un matériau textile inextensible.

Un autre objet de l'invention est une chaussure de ski, caractérisée en ce qu'elle est équipée d'une sangle de serrage selon telle que définie ci-dessus.

De préférence, la partie haute de cette chaussure forme un collier.

Selon une caractéristique avantageuse de cette chaussure de ski, l'élément d'appui est centré sur l'avant.

Selon une variante spécifique, l'élément d'appui est interchangeable.

Selon une autre variante, l'élément d'appui présente au moins une partie en saillie de façon à assurer un appui différencié sur différentes zones de la chaussure.

La sangle de l'invention offre une possibilité de double réglage de la longueur de la bande ce qui permet d'obtenir une tension plus forte et donc un serrage plus ferme et plus précis de la jambe au-dessus des malléoles.

En outre, la sangle de l'invention autorise le déplacement en translation de l'élément d'appui central sur l'avant de la chaussure. Or, d'un point de vue anatomique, il est naturellement admis que le profil de la jambe varie selon les individus alors que les coques de chaussures sont généralement fabriquées avec des formes standardisées. Ainsi, grâce à l'invention, un léger décentrage latéral de l'élément d'appui, vers l'intérieur ou vers l'extérieur, permet d'adapter le serrage au plus près de la jambe du skieur en fonction de sa propre morphologie.

D'autres caractéristiques et avantages de l'invention ressortiront à la lecture de la description qui va suivre, en référence aux dessins annexés et détaillés ci-après.
[Fig. 1A] représente une vue partielle de face d'une chaussure de ski alpin pour pied droit équipée d'un mode de réalisation de la sangle de l'invention.
[Fig. 1B] représente une vue partielle de côté de la chaussure de ski alpin de la figure 1A toujours équipée de la sangle de l'invention.
[Fig. 2A] représente une vue partielle en perspective de la chaussure de ski alpin de la figure 1A toujours équipée de la sangle de l'invention avec son élément d'appui central décalé latéralement vers l'extérieur.
[Fig. 2B] représente une vue partielle de face de la chaussure de ski alpin de la figure 1A toujours équipée de la sangle de l'invention avec son élément d'appui central décalé latéralement vers l'extérieur.
[Fig. 3] représente une vue de face d'un mode de réalisation préférentiel de la sangle de serrage de l'invention détachée de la chaussure.
[Fig. 4] représente une vue de face de la jambe du skieur dans la coque de la chaussure de ski de la figure 1A.

Pour plus de clarté, les éléments identiques ou similaires sont repérés par des signes de référence identiques dans la description et sur les figures.

Naturellement, les modes de réalisation de la sangle de l'invention illustrés par les figures présentées ci-dessus et décrites ci-après, ne sont donnés qu'à titre d'exemples non limitatifs. Il est explicitement prévu que l'on puisse proposer et combiner entre eux différents modes pour en proposer d'autres.

L'invention concerne le domaine du réglage et du serrage des chaussures de sport et, en particulier, des chaussures destinées à des sports de glisse tels que le ski alpin, le ski de randonnée, le ski de fond, le surf des neiges ou bien encore le patinage.

Les chaussures destinées à ces activités sportives comprennent généralement une coque extérieure rigide qui, notamment pour la pratique du ski alpin, renferme un chausson intérieur, généralement amovible. Le chausson intérieur peut être réalisé dans une matière souple et déformable, et ce dernier présente en général une languette en saillie vers le haut dans sa partie avant.

Ces chaussures comprennent, en partie basse, un bas de coque dans lequel est logé le pied et qui se prolonge, en partie haute par un collier qui entoure la partie basse de la jambe et qui vient l'immobiliser et la caler relativement à la chaussure.

En outre et de manière traditionnelle, ces chaussures sont équipées d'une sangle destinée à supprimer, ou tout au moins à réduire, le jeu qui ne manque pas d'apparaître, après chaussage du pied dans la chaussure, dans la zone comprise entre le tibia au-dessus des malléoles et le collier M de la chaussure C. Le réglage de la tension de serrage est effectué en réglant la longueur de cette sangle autour du collier.

Comme illustré, notamment, par les figures 1A et 3, la sangle comprend une bande 1 de matériau textile retenue sur l'arrière du collier M et raccordée sur l'avant à un élément central 3 exerçant une force d'appui contre le tibia via la paroi du collier M. La bande 1 est constituée d'au moins deux tronçons longitudinaux 1a, 1b. Le matériau de la sangle est en général inélastique ou inextensible. En variante, la sangle pourrait présenter au moins partiellement un certain degré d'élasticité, ou encore une alternance de portion inélastique et de portions élastiques.

La sangle de l'invention vise à améliorer le serrage en offrant plusieurs degrés d'ajustement de la tension de serrage de la jambe à l'intérieur du collier M de la chaussure C ainsi qu'en permettant différentes orientations et adaptations de la force d'appui de la chaussure sur l'avant de la jambe.

A cet effet, l'élément 3 d'appui central de la sangle perfectionnée selon l'invention est libre en translation dans le prolongement des deux tronçons 1a, 1b longitudinaux de la bande 1. L'élément d'appui central 3 est raccordé aux deux tronçons 1a, 1b longitudinaux de la bande 1 par des éléments de liaison 2a, 2b, permettant, de part et d'autre et en coopération avec les extrémités des tronçons 1a, 1b, un double réglage de la longueur de la sangle.

Dans un mode de réalisation préférentiel, les éléments de liaison 2a, 2b sont constitués d'anneaux dans lesquels passent, respectivement, les extrémités des tronçons 1a, 1b longitudinaux de la bande 1.

Selon une variante, il est prévu qu'au moins l'un des anneaux 2a, 2b et, de préférence, les deux anneaux sont en boucle ouverte pour permettre, en cas de besoin, la séparation des tronçons correspondants 1a, 1b de la bande 1. Le cas échéant, les éléments de liaison 2a, 2b sont élastiquement déformables.

Selon une autre variante, l'élément d'appui 3 est interchangeable. Il est alors possible de remplacer, par exemple, en cas d'usure ou de changement de décor, un élément central d'appui par un autre élément d'appui. Cet autre élément peut aussi présenter des caractéristiques différentes, notamment, dimensionnelles (longueur, hauteur, épaisseur), de matière (rigidité, élasticité, dureté, ...).

Dans le mode de réalisation représenté sur les figures, l'élément 3 d'appui central est sous forme d'une plaque dont la largeur correspond sensiblement à celle de la bande 1. La face de l'élément 3 qui est tournée vers l'avant ou l'extérieur peut présenter toute information et, notamment, la marque de la chaussure C. De même, la face arrière ou interne peut présenter une zone où sont présentées les informations personnelles de l'utilisateur.

L'élément d'appui 3 peut être réalisé dans un matériau souple. Le matériau utilisé peut-être un matériau textile, une mousse, ou encore une matière plastique. L'élément 3 peut être en matériau inélastique, ou en variante au moins partiellement réalisé avec un matériau élastiquement déformable. De plus, l'élément 3 pourrait avoir une largeur supérieure à celle de la sangle, pour augmenter la surface d'appui sur le devant de la chaussure et de la jambe, ou au contraire, avoir une largeur inférieure à la largeur de la sangle, pour diminuer son poids ou diminuer la pression de serrage sur le devant de la jambe.

De même, l'élément 3 peut avoir une épaisseur supérieure à l'épaisseur des tronçons de la sangle, ou en variante, une épaisseur moindre. Selon l'invention, l'élément 3 est de forme plane, mais il pourrait, sans sortir du cadre de l'invention, présenter au moins une partie en saillie, avec ainsi une épaisseur différente sur sa longueur ou sur sa hauteur. En effet, dans certains cas, il peut être judicieux d'assurer un appui de la sangle et de l'élément central à la fois sur la languette du chausson interne, et sur la coque externe, de façon éventuellement différenciée. Ainsi, une partie de l'élément 3 peut prendre appui sur la languette du chausson, ou plus généralement sur le chausson, et une autre partie de l'élément 3 peut prendre appui sur la partie haute de la coque.

Par ailleurs et dans le cas le plus général, la bande 1 est réalisée en une seule pièce continue de matériau textile inextensible. Comme illustré par la figure 1B, la bande 1 est fixée sur le collier M à l'arrière de la chaussure C, par exemple, au moyen d'une vis ou d'un rivet 4.

Selon une variante de réalisation de la sangle de l'invention, la bande 1 peut coulisser librement dans un passant ou un pontet porté par la coque à l'arrière de la chaussure C. Un système de retenue de la sangle similaire pourrait également être envisagé sur un des côtés de la coque, en remplacement ou en complément du système de retenue sur l'arrière.

Selon l'invention, la bande 1 est formée de deux tronçons indépendants fixés conjointement sur le collier M en un même point de sa partie arrière ou en deux points distincts.

De manière générale, les extrémités des tronçons longitudinaux 1a, 1b de la bande 1 sont libres et pourvues chacune d'un organe 10a, 10b d'accrochage en boucle sur elle-même autour des anneaux 2a, 2b formant les éléments de liaison. Cet organe d'accrochage 10a, 10b est, de préférence, constitué d'une portion de ruban auto-agrippant (de type Velcro, marque déposée) solidaire de la bande.

La sangle de l'invention est conçue pour permettre le déplacement en translation de l'élément 3 d'appui central sur l'avant de la chaussure, comme illustré par les figures 2A et 2B. En effet, le profil anatomique de la jambe varie selon les individus alors que les coques des chaussures sont généralement fabriquées avec des formes standardisées.

La morphologie de la jambe est particulière en ce que la jambe n'est pas symétrique, notamment sur sa face avant. En effet, comme visible sur la figure 4, sur sa face avant, une jambe droite va présenter, latéralement vers l'extérieur, un ensemble de muscles S, et latéralement vers l'intérieur, l'os T du tibia (et symétriquement pour la jambe gauche). Cette disposition des muscles et os sur la face avant de la jambe est d'autant plus importante que chaque skieur est physiquement différent. Aussi, la sangle selon l'invention permet d'adapter le serrage de la partie haute de la chaussure, en fonction des souhaits du skieur, pour serrer et appuyer davantage sur les parties musculaires S, ou au contraire sur l'os T du tibia et optimiser ainsi, au besoin, la transmission des efforts.

Grâce à l'invention, un décentrage latéral de l'élément 3 d'appui, vers l'extérieur (comme sur la chaussure de pied droit représentée sur les figures 2A et 2B) ou, alternativement, vers l'intérieur, permet d'adapter le serrage au plus près de la jambe du skieur en fonction de sa propre morphologie. Le décentrage de l'élément d'appui peut être de l'ordre d'un à une dizaine de centimètres, dans le sens longitudinal, ou sens de la longueur de la sangle.

Ce décentrage est obtenu en ouvrant d'abord les organes d'accrochage 10a, 10b et en relâchant dans les anneaux 2a, 2b une longueur déterminée de bande sur l'un des tronçons longitudinaux (le tronçon 1b sur la figure 2A) tout en raccourcissant l'autre (le tronçon 1a, figure 2A) puis en verrouillant à nouveau les organes d'accrochage sous tension de la bande 1.

## Revendications

1. Sangle de serrage pour chaussure (C) de sport de glisse se prolongeant le long de la jambe par une partie haute (M), ladite sangle comprenant une bande (1) destinée à entourer la partie haute pour serrer le bas de la jambe, ladite sangle étant formée de deux tronçons indépendants longitudinaux (1a, 1b), et étant retenue sur la partie haute (M), ladite bande (1) est raccordée sur l'avant à un élément (3) d'appui central qui est libre en translation dans le prolongement des deux tronçons longitudinaux (1a, 1b) de la bande (1) auxquels ledit élément d'appui (3) est raccordé par des éléments de liaison (2a, 2b) assurant, de part et d'autre dudit élément central, un double réglage de la longueur de la sangle, les extrémités de ladite bande (1) étant libres et pourvues chacune d'un organe (10a, 10b) d'accrochage en boucle sur elle-même autour desdits éléments de liaison (2a, 2b).

2. Sangle selon la revendication 1, **caractérisée en ce que** lesdits éléments de liaison (2a, 2b) sont constitués d'anneaux dans lesquels passent les extrémités des tronçons longitudinaux (1a, 1b) de la bande (1).

3. Sangle selon la revendication précédente, **caractérisée en ce qu'**au moins l'un desdits anneaux est ouvert pour permettre la séparation du tronçon correspondant de la bande (1).

4. Sangle selon l'une des revendications précédentes, **caractérisée en ce que** ladite bande (1) est fixée sur la partie haute (M) et à l'arrière de la chaussure (C).

5. Sangle selon la revendication précédente, **caractérisée en ce que** lesdits organes d'accrochage (10a, 10b) sont constitués d'une portion de ruban auto-agrippant solidaire de la bande (1).

6. Sangle selon l'une des revendications précédentes, **caractérisé en ce que** les éléments de liaison (2a, 2b) sont élastiquement déformables.

7. Sangle selon l'une des revendications précédentes, **caractérisé en ce que** ladite bande (1) est réalisée en une seule pièce continue avec un matériau textile inextensible.

8. Sangle selon l'une des revendications précédentes, **caractérisé en ce que** l'élément (3) d'appui central est, au moins partiellement, élastiquement déformable.

9. Sangle selon l'une des revendications précédentes, **caractérisé en ce que** ladite bande (1) est formée de deux tronçons (1a, 1b) indépendants fixés sur l'arrière de la partie haute (M) de la chaussure.

10. Chaussure de ski, **caractérisée en ce qu'**elle est équipée d'une sangle de serrage selon l'une des revendications précédentes.

11. Chaussure de ski selon la revendication précédente, **caractérisée en ce que** la partie haute (M) forme un collier.

12. Chaussure de ski selon la revendication 11, **caractérisée en ce que** l'élément d'appui (3) est centré sur l'avant.

13. Chaussure de ski selon l'une des revendications 11 à 12, **caractérisée en ce que** ledit élément d'appui (3) est interchangeable.

## Patentansprüche

1. Spanngurt für einen Gleitsportschuh (C), der sich entlang des Beins durch einen oberen Teil (M) erstreckt, wobei der Gurt ein Band (1) umfasst, das dazu bestimmt ist, den oberen Teil zu umgeben, um den unteren Teil des Beins einzuspannen, wobei der Gurt aus zwei unabhängigen Längsabschnitten (1a, 1b) gebildet ist und am oberen Teil (M) gehalten wird, wobei das Band (1) vorne mit einem mittleren Halteelement (3) verbunden ist, das in Verlängerung der beiden Längsabschnitte (1a, 1b) des Bandes (1) frei verschiebbar ist, mit denen das Halteelement (3) durch Verbindungselemente (2a, 2b) verbunden ist, die auf beiden Seiten des mittleren Elements eine zweifache Einstellung der Gurtlänge gewährleisten, wobei die Enden des Bandes (1) frei sind und jeweils mit einem Mittel (10a, 10b) zum Einhaken in einer Schlaufe um sich selbst um die Verbindungselemente (2a, 2b) herum versehen sind.

2. Gurt nach Anspruch 1, **dadurch gekennzeichnet, dass** die Verbindungselemente (2a, 2b) aus Ringen bestehen, durch die die Enden der Längsabschnitte (1a, 1b) des Bandes (1) hindurch verlaufen.

3. Gurt nach dem vorstehenden Anspruch, **dadurch gekennzeichnet, dass** mindestens einer der Ringe offen ist, um die Trennung des entsprechenden Abschnitts des Bandes (1) zu ermöglichen.

4. Gurt nach einem der vorstehenden Ansprüche,
**dadurch gekennzeichnet, dass** das Band (1) am oberen Teil (M) und an der Rückseite des Schuhs (C) befestigt ist.

5. Gurt nach dem vorstehenden Anspruch, **dadurch gekennzeichnet, dass** die Mittel zum Einhaken (10a, 10b) aus einem Abschnitt eines selbsthaftenden Streifens bestehen, der am Band (1) befestigt ist.

6. Gurt nach einem der vorstehenden Ansprüche,
**dadurch gekennzeichnet, dass** die Verbindungselemente (2a, 2b) elastisch verformbar sind.

7. Gurt nach einem der vorstehenden Ansprüche,
**dadurch gekennzeichnet, dass** das Band (1) aus einem einzigen durchgehenden Stück mit einem nicht dehnbaren Textilmaterial hergestellt ist.

8. Gurt nach einem der vorstehenden Ansprüche,
**dadurch gekennzeichnet, dass** das mittlere Halteelement (3) zumindest teilweise elastisch verformbar ist.

9. Gurt nach einem der vorstehenden Ansprüche,
**dadurch gekennzeichnet, dass** das Band (1) aus zwei unabhängigen Abschnitten (1a, 1b) gebildet ist, die auf der Rückseite des oberen Teils (M) des Schuhs befestigt sind.

10. Skischuh, **dadurch gekennzeichnet, dass** er mit einem Spanngurt nach einem der vorstehenden Ansprüche ausgestattet ist.

11. Skischuh nach dem vorstehenden Anspruch,
**dadurch gekennzeichnet, dass** der obere Teil (M) einen Kragen bildet.

12. Skischuh nach Anspruch 11, **dadurch gekennzeichnet, dass** das Halteelement (3) mittig auf der Vorderseite angeordnet ist.

13. Skischuh nach einem der Ansprüche 11 bis 12,
**dadurch gekennzeichnet, dass** das Halteelement (3) austauschbar ist.

## Claims

1. Clamping strap for a gliding-sport boot (C) which extends along the leg with an upper part (M), the strap comprising a band (1) which is intended to surround the upper part in order to clamp the bottom of the leg, the strap being formed by two independent longitudinal portions (1a, 1b) and being retained on the upper part (M), the band (1) being connected on the front to a central support element (3) which is free in translation in the extension of the two longitudinal portions (1a, 1b) of the band (1), the support element (3) being connected to the longitudinal portions by means of connecting elements (2a, 2b) which provide, on both sides of the central element, a double adjustment of the length of the strap, the ends of the band (1) being free and each being provided with a fastening member (10a, 10b) which loops on itself around the connecting elements (2a, 2b).

2. Strap according to claim 1, **characterized in that** the connecting elements (2a, 2b) consist of rings into which the ends of the longitudinal portions (1a, 1b) of the band (1) pass.

3. Strap according to the preceding claim, **characterized in that** at least one of the rings is open to allow the corresponding portion of the band (1) to be separated.

4. Strap according to any of the preceding claims, **characterized in that** the band (1) is attached on the upper part (M) and to the back of the boot (C).

5. Strap according to the preceding claim, **characterized in that** the fastening members (10a, 10b) consist of a section of self-gripping tape which is secured to the band (1).

6. Strap according to any of the preceding claims, **characterized in that** the connecting elements (2a, 2b) are elastically deformable.

7. Strap according to any of the preceding claims, **characterized in that** the band (1) is made in one continuous piece from an inextensible textile material.

8. Strap according to any of the preceding claims, **characterized in that** the central support element (3) is, at least partially, elastically deformable.

9. Strap according to any of the preceding claims, **characterized in that** the band (1) is formed by two independent portions (1a, 1b) which are attached on the back of the upper part (M) of the boot.

10. Ski boot, **characterized in that** it is provided with a clamping strap according to any of the preceding claims.

11. Ski boot according to the preceding claim, **characterized in that** the upper part (M) forms a collar.

12. Ski boot according to claim 11, **characterized in that** the support element (3) is centered on the front.

13. Ski boot according to either of claims 11 to 12, **characterized in that** the support element (3) is interchangeable.
